# EUROPÄISCHE PATENTSCHRIFT

(11) **EP 1 518 300 B1**
(45) Veröffentlichungstag und Bekanntmachung des Hinweises auf die Patenterteilung: **10.08.2011**
(21) Anmeldenummer: 03760633.2
(22) Anmeldetag: 17.06.2003
(51) Int. Cl.: H01R 13/629

(54) **VERBINDERANORDNUNG**
CONNECTOR ARRANGEMENT
ENSEMBLE CONNECTEUR

(30) Priorität: 20.06.2002 DE 10227591
(43) Veröffentlichungstag der Anmeldung: 30.03.2005
(73) Patentinhaber: FCI Automotive Holding, 78280 Guyancourt (FR)
(72) Erfinder: WINKLER, Markus, 91058 Erlangen (DE); DEINZER, Armin, 91220 Schnaittach (DE)
(74) Vertreter: Regi, François-Xavier
(86) Internationale Anmeldenummer: PCT/EP2003/006383
(87) Internationale Veröffentlichungsnummer: WO 2004/001910

(56) Entgegenhaltungen:
- EP-A- 1 005 112
- EP-A2- 0 991 145
- DE-A- 10 006 433
- US-B1- 6 305 957

## Beschreibung

Die vorliegende Erfindung betrifft eine Verbinderanordnung nach dem Oberbegriff des Patentanspruchs 1. Eine solche Verbinderanordnung ist aus der US 6,305,957 B1 bekannt.

Solche Verbinderanordnungen eigenen sich insbesondere zum Ineinanderstecken von Steckgesichtern mit einer großen Anzahl von Steckerstiften, so dass die erforderliche Einfügungskraft groß ist. Durch den Querschieber mit Kulissenrampen, der über einen Schwenkhebel betätigt wird, lässt sich das Einfügen durch Ausnutzung der Hebelgesetze erleichtern. Die dazu notwendigen Kulissennuten und Kulissensteine sind in der Regel an den breitesten Seitenwänden der Steckverbinder angebracht, wobei durch elastisches Verbiegen der Seitenwände die Kulissensteine in die an beiden Enden geschlossenen Kulissennuten eingeführt wurden. Wenn die Kulissensteine in den Nuten sitzen, schnappen die Seitenwände in ihre ursprüngliche Stellung elastisch zurück, so dass der Querschieber und/oder der Schwenkhebel montiert sind.

Diese Vorgehensweise eignet sich nicht für eine automatische Montage, was den Fertigungsprozess verlängert und somit verteuert.

Aus der US 6,305,957 B1 ist eine Verbinderanordnung bekannt mit einem ersten und einem zweiten Gehäuse, die jeweils eine Stecker- bzw. Buchsen-Anordnung aufnehmen und über einen von einem an einem Gehäuse gelagerten Schwenkhebel gesteuerten Querschieber mit Kulissenrampen zusammenführbar sind, wobei die zum Steckende des ersten Gehäuses gelegene Seite der Kulissenrampen des Querschiebers jeweils eine zur Steckrichtung parallele Öffnung, zur Aufnahme von am zweiten Gehäuse entsprechend angeordneten Kulissensteinen aufweist

Der vorliegenden Erfindung liegt die Aufgabe zugrunde, eine gattungsgemäße Verbinderanordnung dahingehend zu verbessern, dass sie sich für eine maschinelle Montage eignet.

Diese Aufgabe wird anspruchsgemäß gelöst. In den Unteransprüchen sind Merkmale bevorzugter Ausführungsbeispiele gekennzeichnet.

Der Erfindung liegt die Idee zugrunde, alle notwendigen Kulissen an einer Seite offen zu gestalten, so dass ein Aufbiegen von Gehäusewänden zur Einführung der Kulissensteine nicht notwendig wird. Weitere Vorkehrungen und bestimmte Anordnungsgeometrien der offenen Enden sorgen dafür, dass die Kulissensteine nicht unbeabsichtigt aus den Kulissennuten heraustreten können.

Im Folgenden wird die Erfindung anhand der Beschreibung eines Ausführungsbeispiels unter Bezugnahme auf die Zeichnung näher erläutert. Darin zeigen:
- Fig. 1: zwei komplementäre Gehäuse der erfindungsgemäßen Verbinderanordnung;

- Fig. 2: den von einem Schwenkhebel betätigten Querschieber; und
- Fig. 3: den Schwenkhebel in perspektivischer Ansicht.

In Fig. 1 erkennt man ein erstes Gehäuse 1, in dem eine Buchsen-anordnung 4 das Steckgesicht bildet. An der Rückseite des Gehäuses 1 befinden sich die Lagerschalen 11 zur Aufnahme der Lagersteine 16 des Schwenkhebels 5 und Kreissegmentkulissen 9. Die Kreissegmentkulissen 9 sind an einem Ende durch eine gerade Verlängerung in Gegenrichtung zur Steckrichtung offen. Somit sind die Lagerschale 11
und die Kreissegmentkulisse 9 zur gleichen Seite hin offen, so daß der Schwenkhebel 5 von hinten in Steckrichtung mit seinen Kulissensteinen bzw. Lagersteinen 16, 18 eingeführt werden kann. Die Lagerschale 11 weist an einer Seite einen schräg zur Steckrichtung verlaufenden Federarm 17 auf, dessen freies Ende beim Einfügen des Lagersteins durch diesen weggeschwenkt wird, um in die Ausgangsstellung zurückzufedern, wenn der Lagerstein 16 seine Endposition erreicht hat. Dadurch wird der Lagerstein 16 in seiner Endstellung verriegelt.

Das zweite Gehäuse 2 weist eine komplementäre Anordnung Steckerstifte 3 auf. Ferner sind Kulissensteine 12a, 12b gezeigt, die in entsprechende Kulissennuten 7a, 7b des in Fig. 2 gezeigten Querschiebers 6 eingeführt werden. Auch die Kulissennuten 7a, 7b des Querschiebers 6 sind in Steckrichtung offen, so daß die Kulissensteine 12a, 12b ohne Verbiegen der Querschieberwände einführbar sind. Die rampenförmigen Kulissennuten 7a, 7b sind anders als die Kreissegmentkulissennuten 9 nicht durchgängig, sondern bilden lediglich Rillen in den Innenwänden der Querschieberwände 6. An den Öffnungen 7c, 7d sind Zungen mit Rastnasen 14 ausgebildet, wobei die schrägen Rastnasen von den Kulissensteinen 12a, 12b beim Einfügen überwunden werden müssen, um in die Kulissenrampen zu gelangen. Auf diese Weise ist die Verbindung verliersicher gestaltet und erlaubt ein schnelles maschinelles Einfügen der Verbinderteile ineinander.

Fig. 3 zeigt den Schwenkhebel 5 in perspektivischer Ansicht. Man erkennt die Lagersteine 16 und die Kulissensteine 18, die in an den Außenwänden des Querschiebers 6 angebrachten Nuten 8, die entgegen der Steckrichtung offen sind, eingeführt werden und die den Querschieber bei Verdrehen des Schwenkhebels quer zur Steckrichtung verschieben, wodurch die Kulissensteine 12a, 12b die Rampen der Kulissen 7a, 7b hinaufwandern, wodurch gleichzeitig die beiden Steckverbindergehäuse 1, 2 aufeinander zu bewegt werden und Steckerstifte und Steckerbuchsen ineinandergeschoben werden.

Die vorstehende Beschreibung eines Ausführungsbeispiels der vorliegenden Erfindung ist nicht einschränkend zu verstehen, sondern dient lediglich zur Erläuterung der in den Ansprüchen beschriebenen Erfindung.

## Patentansprüche

1. Verbinderanordnung mit einem ersten (1) und einem zweiten (2) Gehäuse, die jeweils eine Stecker- (3) bzw. Buchsen (4)-Anordnung aufnehmen und über einen von einem an einem Gehäuse gelagerten Schwenkhebel (5) gesteuerten Querschieber (6) mit Kulissenrampen (7a, 7b) zusammenführbar sind, wobei die zum Steckende des ersten Gehäuses gelegene Seite der Kulissenrampen (7a, 7b) des Querschiebers (6) jeweils eine zur Steckrichtung parallele Öffnung (7c, 7d) zur Aufnahme von am zweiten Gehäuse (2) entsprechend angeordneten Kulissensteinen (12a, 12b) aufweist,
**dadurch gekennzeichnet, dass** der Schwenkhebel (5) Lagersteine (16) aufweist, die in zwei Lagerschalen (11) am ersten Gehäuse (1) gelagert sind, die in parallel zur Steckrichtung zu dem Steckende gegenüberliegenden Seite des Gehäuses (1) offen sind und **dadurch** dass der Querschieber (6) eine zur Steckrichtung parallele zur dem Steckende gegenüberliegenden Seite des ersten Gehäuses (1) offene Kulisse (8) aufweist, um einen entsprechenden Kulissenstein (18) des Schwenkhebels (5) aufzunehmen.

2. Verbinderanordnung nach Anspruch 1, **dadurch gekennzeichnet, dass** im Kulissenboden der Kulissenrampen (7a, 7b) jeweils im Bereich der Öffnung erste Federrastarme (13a, 13b) ausgebildet sind.

3. Verbinderanordnung nach Anspruch 2, **dadurch gekennzeichnet, dass** die ersten Rastarme an ihrem freien Ende eine zur Öffnung hin schräg abfallende Rastnase (14) aufweisen, deren Rückseite zur Sperrung des Kulissensteins eine Rastschulter (15) hat.

4. Verbinderanordnung nach Anspruch 2 oder 3, **dadurch gekennzeichnet, dass** die Öffnungen (13a, 13b) der Kulissenrampen (7a, 7b) sich zum Steckende des ersten Gehäuses (1) hin aufweiten.

5. Verbinderanordnung nach einem der Ansprüche 1 bis 4, **dadurch gekennzeichnet, dass** die Lagersteine (16) des Schwenkhebels (5) durch je einen zweiten elastischen Federarm (17) an einer Seite der Lagerschalenöffnung sichern.

6. Verbinderanordnung nach Anspruch 5, **dadurch gekennzeichnet, dass** die zweiten elastischen Federarme (17) an einem Ansatz des ersten Gehäuses (1) neben den Lagerschalen (11) angeordnet sind, derart, dass ihr freies Ende jeweils die Lagersteine (16) in den Lagerschalen (11) sichert.

7. Verbinderanordnung nach Anspruch 6, **dadurch gekennzeichnet, dass** die zweiten elastischen Federarme (17) sich schräg zur Steckrichtung erstrecken.

8. Verbinderanordnung nach einem der Ansprüche 1 bis 7, **dadurch gekennzeichnet, dass** das erste Gehäuse (1) eine entgegen der Steckrichtung offene teilsweise zur Lagerschale konzentrische Kreissegmentkulisse (9) aufweist.

9. Verbinderanordnung nach Anspruch 8, **dadurch gekennzeichnet, dass** die offene Seite (10) der Kreissegmentkulisse (9) sich parallel zur Steckrichtung erstreckt.

## Claims

1. Connector arrangement having a first housing (1) and a second housing (2), which housings respectively accommodate a plug arrangement (3) and a socket arrangement (4) and can be combined with slotted-link ramps (7a, 7b) by means of a cross-slide (6) which is controlled by a pivot lever (5) which is mounted on a housing, with that side of the slotted-link ramps (7a, 7b) of the cross-slide (6) which is situated at the insertion end of the first housing respectively having an opening (7c, 7d), which is parallel to the insertion direction, for accommodating slotted-link blocks (12a, 12b) which are correspondingly arranged on the second housing (2),
**characterized in that** the pivot lever (5) has bearing blocks (16) which are mounted in two bearing shells (11) on the first housing (1) which are open parallel to the insertion direction to that side of the housing (1) which is opposite the insertion end, and **in that** the cross-slide (6) has a slotted link (8) which is parallel to the insertion direction and which is open to that side of the first housing (1) which is opposite the insertion end, in order to accommodate a corresponding slotted-link block (18) of the pivot lever (5).

2. Connector arrangement according to Claim 1, **characterized in that** first spring latching arms (13a, 13b) are formed in the slotted-link base of the slotted-link ramps (7a, 7b), in each case in the region of the opening.

3. Connector arrangement according to Claim 2, **characterized in that** the first latching arms have, at their free end, a latching lug (14) which slopes obliquely downward toward the opening, the rear face of said latching lug having a latching shoulder (15) for blocking the slotted-link block.

4. Connector arrangement according to Claim 2 or 3, **characterized in that** the openings (13a, 13b) in the slotted-link ramps (7a, 7b) widen in the direction of the insertion end of the first housing (1).

5. Connector arrangement according to one of Claims 1 to 4, **characterized in that** the bearing blocks (16) of the pivot lever (5) are secured by a respective second elastic spring arm (17) on one side of the bearing shell opening.

6. Connector arrangement according to Claim 5, **characterized in that** the second elastic spring arms (17) are arranged on a projection on the first housing (1) next to the bearing shells (11) in such a way that their free end in each case secures the bearing blocks (16) in the bearing shells (11).

7. Connector arrangement according to Claim 6, **characterized in that** the second elastic spring arms (17) extend obliquely to the insertion direction.

8. Connector arrangement according to one of Claims 1 to 7, **characterized in that** the first housing (1) has a slotted link (9) which is in the form of a segment of a circle and is open counter to the insertion direction and is partially concentric in relation to the bearing shell.

9. Connector arrangement according to Claim 8, **characterized in that** the open side (10) of the slotted link (9) which is in the form of a segment of a circle extends parallel to the insertion direction.

## Revendications

1. Ensemble connecteur avec un premier boîtier (1) et un deuxième boîtier (2) qui reçoivent respectivement un ensemble fiche (3) ou douille (4) et peuvent être réunis par le biais d'un coulisseau transversal (6) commandé par un levier pivotant (5) logé au niveau d'un boîtier avec rampes de coulisse (7a, 7b), le côté, situé vers l'extrémité d'enfichage du premier boîtier, des rampes de coulisse (7a, 7b) du coulisseau transversal (6) présentant respectivement une ouverture (7c, 7d) parallèle au sens d'enfichage pour la réception de coulisseaux (12a, 12b) disposés de manière correspondante au niveau du deuxième boîtier (2),
**caractérisé en ce que** le levier pivotant (5) présente des galets (16) qui sont logés dans deux coquilles de coussinet (11) au niveau du premier boîtier (1) qui sont ouvertes du côté du boîtier (1) opposé à l'extrémité d'enfichage parallèlement au sens d'enfichage et **en ce que** le coulisseau transversal (6) présente une coulisse (8) ouverte vers le côté du premier boîtier (1) opposé à l'extrémité d'enfichage et parallèle au sens d'enfichage pour recevoir un coulisseau (18) correspondant du levier pivotant (5).

2. Ensemble connecteur selon la revendication 1, **caractérisé en ce que** des premiers bras d'arrêt ressort (13a, 13b) sont réalisés respectivement au niveau de l'ouverture dans le fond de la coulisse des rampes de coulisse (7a, 7b).

3. Ensemble connecteur selon la revendication 2, **caractérisé en ce que** les premiers bras d'arrêt présentent au niveau de leur extrémité libre un nez d'arrêt (14) incliné vers l'ouverture, dont la face arrière a un épaulement d'arrêt (15) pour bloquer le coulisseau.

4. Ensemble connecteur selon la revendication 2 ou 3, **caractérisé en ce que** les ouvertures (13a, 13b) des rampes de coulisse (7a, 7b) s'élargissent vers l'extrémité d'enfichage du premier boîtier (1).

5. Ensemble connecteur selon l'une quelconque des revendications 1 à 4, **caractérisé en ce que** les galets (16) du levier pivotant (5) assurent le blocage par respectivement un deuxième bras ressort élastique (17) au niveau d'un côté de l'ouverture de la coquille de coussinet.

6. Ensemble connecteur selon la revendication 5, **caractérisé en ce que** les deuxièmes bras ressort élastiques (17) sont disposés au niveau d'une saillie du premier boîtier (1) à côté des coquilles de coussinets (11) de telle sorte que leur extrémité libre bloque respectivement les galets (16) dans les coquilles de coussinets (11).

7. Ensemble connecteur selon la revendication 6, **caractérisé en ce que** les deuxièmes bras ressort élastiques (17) s'étendent de manière inclinée par rapport au sens d'enfichage.

8. Ensemble connecteur selon l'une quelconque des revendications 1 à 7, **caractérisé en ce que** le premier boîtier (1) présente une coulisse en segment de cercle (9) en partie concentrique par rapport à la coquille de coussinet et ouverte dans le sens opposé au sens d'enfichage.

9. Ensemble connecteur selon la revendication 8, **caractérisé en ce que** le côté ouvert (10) de la coulisse en segment de cercle (9) s'étend parallèlement au sens d'enfichage.
